# EUROPÄISCHE PATENTSCHRIFT

(11) **EP 1 970 316 B1**
(45) Veröffentlichungstag und Bekanntmachung des Hinweises auf die Patenterteilung: **07.03.2012**
(21) Anmeldenummer: 08000909.5
(22) Anmeldetag: 18.01.2008
(51) Int. Cl.: B65D 19/00

(54) **Spritzgegossene Kunststoffpalette**
Injection moulded plastic pallet
Palette en matière plastique moulée par injection

(30) Priorität: 15.03.2007 DE 102007013210
(43) Veröffentlichungstag der Anmeldung: 17.09.2008
(73) Patentinhaber: Georg Utz Holding AG, 5620 Bremgarten (CH)
(72) Erfinder: Dubois, Jean-Marc, 5620 Bremgarten (CH)
(74) Vertreter: Röther, Peter

(56) Entgegenhaltungen:
- EP-A- 1 544 117
- WO-A-2007/019833
- US-A1- 2003 110 990
- US-A1- 2003 136 315
- US-A1- 2005 061 210
- US-A1- 2006 201 402

## Beschreibung

Die Erfindung betrifft eine spritzgegossene Kunststoffpalette mit einer rechteckigen Ladefläche und mit an der Unterseite der Ladefläche an jeder ihrer Ecken anzuordnenden Standfüßen.

Derartige' Kunststoffpaletten werden in großer Stückzahl hergestellt, müssen preiswert sein aber trotzdem eine ausreichende Stabilität aufweisen.

Bei derartigen reinen Kunststoffpaletten ist die Durchbiegung bei höheren Temperaturen während einer Regallagerung besonders hoch. Für diesen Einsatzzweck müssen Möglichkeiten geschaffen werden, damit diese Durchbiegung möglichst gering gehalten werden kann.

Bei einem normalen Einsatz auf einem Gabelstapler oder bei einer Fußbodenlagerung reicht jedoch die "nackte" Ausführung der Kunststoffpalette aus.

Der Erfindung liegt daher die Aufgabe zugrunde, eine Palette der eingangs genannten Art so zu konzipieren, dass sie zum einen preiswert in der Herstellung ist, für den Einsatz auf Gabelstaplern oder bei der Fußbodenlagerung ihre Stabilität ausreicht, jedoch Optionen vorgesehen sind, dass die Stabilität der Kunststoffpalette, insbesondere der Kunststofflagerfläche verstärkt werden kann.

Die Erfindung löst diese Aufgabe gemäß dem kennzeichnenden Teil des Anspruchs 1 dadurch, dass in einer diagonal verlaufenden Aussparung in der Unterseite der Ladefläche eine Verstärkungsleiste einlegbar ist, wobei mindestens einer der Standfüße beim Spritzgießen direkt angeformt ist und in jeweils zwei sich diagonal gegenüberliegenden Standfüßen, die an den Endpunkten der Aussparung für die Verstärkungsleiste anzuordnen sind, Aufnahmen für die beiden Enden der Verstärkungsleiste vorgesehen sind.

Eine derartige Kunststoffpalette ist somit zum großen Teil in einem Stück herstellbar, wobei beim Spritzvorgang die Ladefläche gleich mit mindestens einem Standfuß als integrale Einheit hergestellt werden kann.

Im normalen Betrieb auf Gabelstaplern oder bei der Fußbodenlagerung ist die so hergestellte Kunststoffpalette mit zusätzlich angeschraubten Standfüßen einsetzbar.

Die anderen drei Standfüße werden wie gesagt beispielsweise angeschraubt, wobei einer dieser Standfüße hohl ausgebildet sein kann und der Aufnahme eines Transponders dient.

Um die temperaturbedingten Durchbiegungen in der Regallagerung zu minimieren, kann die Palette mit einer Verstärkung versehen werden. Hierzu brauchen die beiden an den Endpunkten der Anssparung angeschraubten Füße nur abgeschraubt zu werden, die Verstärkungsleiste in die entsprechende Aussparung eingelegt und die Füße wieder aufgeschraubt werden, wodurch auch gleichzeitig die beiden Enden der Verstärkungsleiste fixiert werden.

Hierzu befinden sich gemäß Anspruch 2 in den anschraubbaren Standfüßen Aufnahmekanäle und Rippen, in denen die Enden der Verstärkungsleiste form- und kraftschlüssig fixierbar sind, während die beiden anderen Standfüße direkt angespritzt sind.

Eine zweite Alternative ist in Anspruch 3 gegeben. Hierbei werden beim Spritzgießen der Kunststoffpalette gleich drei Standfüße direkt mit angespritzt, während nur der vierte Standfuß anschraubbar ist. In diesem vierten anschraubbaren Standfuß ist/sind wiederum ein Aufnahmekanal bzw. Rippen eingeformt, in dem ein Ende der Verstärkungsleiste aufgenommen und fixiert wird. In dem diesem diagonal gegenüberliegenden integrierten Standfuß ist eine mit der Verstärkungsleistenaussparung fluchtende Öffnung vorgesehen, in der vor dem Anschrauben des vierten Standfußes die Verstärkungsleiste eingesteckt wird.

In einer dritten Alternative ist gemäß Anspruch 5 vorgesehen, dass alle vier Standfüße direkt angespritzt sind, wobei in einem der Standfüße eine mit der Verstärkungsleistenaussparung fluchtende, aber durchgängige Öffnung vorgesehen ist, während im diesem Standfuß gegenüberliegenden Standfuß eine Aufnahmetasche für das entsprechende Ende der durch die durchgängige Öffnung in die Verstärkungsleistenaussparung eingeschobene Verstärkungsleiste eingeformt ist und in der durchgängigen Öffnung ein Fixierungsmittel für die Verstärkungsleiste vorgesehen ist.

Soll die Palette verstärkt werden, wird also bei dieser Alternative die Verstärkungsleiste durch die durchgängige Öffnung seitlich in die diagonale Aussparung eingeschoben, bis das zuerst eingeschobene Ende der Verstärkungsleiste in die Aufnahmetasche des gegenüberliegenden Standfußes hineinreicht.

In der durchgängigen Öffnung ist ein Fixierungsmittel vorgesehen, mit dem das sich hier befindliche Verstärkungsleistenende fixiert werden kann.

Eine weitere Alternative ist durch den Anspruch 6 gegeben, wobei alle vier Standfüße ebenfalls direkt angespritzt sind, die an den Endpunkten der Verstärkungsleistenaussparung vorgesehenen Standfüße die Endpunkte der Aussparung bildende Ausformungen aufweisen, innerhalb derer die Verstärkungsleiste mittels Fixierelementen festlegbar ist.

Bei dieser Ausführungsform wird die Verstärkungsleiste von oben in die durch die Aussparung und die Ausformungen gebildete Aufnahme eingelegt. Die Verstärkungsleiste wird dann im Bereich dieser Aussparungen mittels Laschen fixiert.

Zur zusätzlichen Versteifung der spritzgegossenen Kunststoffpalette ist gemäß Anspruch 7 vorgesehen, dass auf jeweils zwei aneinander benachbarten Standfüßen Aufnahmen für eine die Standfüße miteinander verbindende Kufe vorgesehen sind.

Die Kufe bildet dann zusammen mit den Standfüßen die Standfläche der Palette. Hierdurch eignet sich die Palette für den Transport auf Rollenbahnen. Es kann jedoch auch vorgesehen sein, dass die Kufe über die Ebene hinausragt, die durch die beiden Standflächen der Standfüße verläuft. Hierdurch ergibt sich eine Erhöhung der Abstandsfläche vom Boden zur Unterseite der Ladefläche der Palette, beispielsweise von 120 mm auf 150 mm.

Diese Abstandsvergrößerung kann jedoch auch gemäß Anspruch 8 dadurch erfolgen, dass auf den Standflächen der Standfüße plattenförmige Abstandhalter angeordnet sind.

Eine weitere Maßnahme zur Stabilisierung der Standfestigkeit der erfindungsgemäßen Kunststoffpaletten ist gemäß Anspruch 9 dadurch gegeben, dass die Standfüße konisch ausgebildet sind und zur Vergrößerung der Standfußhöhe und zur Stabilisierung auf die konischen Standfüße quaderförmige Aufsätze aufbringbar sind.

Dies bezieht sich insbesondere auf Paletten, die beim Leertransport ineinander geschachtelt werden können, wobei die konischen Füße in entsprechende konische Aussparungen in den Eckpunkten der Ladefläche eingesetzt werden, nachdem die quaderförmigen Aufsätze entfernt wurden.

Zur weiteren Versteifung der erfindungsgemäßen Kunststoffpalette ist gemäß Anspruch 10 vorgesehen, dass auf die Ladeflächenseite der Palette eine dünne Kunststoffplatte aufgeschweißt ist.

Die in Rede stehenden Kunststoffpaletten haben aus Materialersparnisgründen und aus Gründen der Gewichtseinsparung eine wabenförmige Ausgestaltung. Bei konventionellen Kunststoffpaletten wird auf diese wabenförmige Fläche eine Kunststoffschicht aufgespritzt, die jedoch bis zu 3 mm dick ist.

Durch die Ausgestaltung gemäß Anspruch 10 kann diese Schicht wesentlich dünner (etwa 1 mm) sein.

Gemäß Anspruch 11 ist vorgesehen, dass die Verstärkungsleiste ein Metallprofil ist. Es kann sich hierbei um ein Rechteckhohlprofil oder um ein U-Profil handeln.

Es kann sich um Stahlleisten oder Stahlkunststoffleisten handeln, aber auch andere entsprechend steife Materialien können vorgesehen sein.

Die Erfindung wird im folgenden anhand von Zeichnungen dargestellt und erläutert.

Es zeigen:
- **Fig. 1a - c**: eine erste Alternative einer verstärkungsfähigen Kunststoffpalette
- **Fig. 2a - c**: eine zweite Alternative einer verstärkungsfähigen Kunststoffpalette
- **Fig. 3a - c**: eine dritte Alternative einer verstärkungsfähigen Kunststoffpalette
- **Fig. 4a - c**: eine vierte Alternative einer verstärkungsfähigen Kunststoffpalette
- **Fig. 5**: eine Palette gemäß den Figuren 1 bis 4 mit aufgeschweißter Platte
- **Fig. 6a und b**: Palette mit Kufen
- **Fig. 7a und b**: Palettenstandfüße mit und ohne Abstandselement
- **Fig. 8a und b**: Kunststoffpalette mit konischem Fuß und kubischem Aufsatz

In den Figuren 1 bis 8 ist jeweils, teilweise in abgebrochener Darstellung, eine spritzgegossene Kunststoffpalette dargestellt und allgemein mit dem Bezugszeichen 1 versehen. Die wabenförmig ausgestaltete Ladefläche 2 ist rechteckig und an ihrer Unterseite mit Standfüßen 3, 4 ausgestattet, die teilweise direkt beim Spritzgießvorgang angespritzt, teilweise nachträglich aufgeschraubt bzw. aufgeschweißt sind.

Diagonal in die Unterseite der Ladefläche 2 eingeformt ist eine lineare Aussparung 5, in die eine aus Stahl bestehende Verstärkungsleiste 6 einlegbar bzw. einschiebbar ist.

In den Figuren 1a bis c ist eine erste Alternative einer spritzgegossenen Kunststoffpalette 1 dargestellt, bei der zwei sich diagonal gegenüberliegende Standfüße 3 direkt an die Ladefläche 2 der Palette angespritzt sind.

Nachdem die Verstärkungsleiste 6 in die Aussparung 5 eingelegt worden ist, werden an den freien Eckpunkten der Unterseite der Ladefläche 2 Standfüße 4 beispielsweise aufgeschraubt.

Die Standfüße 4 weisen an ihrer Unterseite Ausnehmungen bzw. Rippen auf, die zum Fixieren der Verstärkungsleiste 6 dienen.

In den Figuren 2a - c ist eine zweite Alternative dargestellt. Hierbei sind beim Spritzgießen der Palette gleich drei Standfüße an die Ladefläche 2 angespritzt. Die Aussparung 5 endet in einer Aufnahmetasche 7 in dem Standfuß 3, der ein Ende der Aussparung 5 bildet.

Wie aus der Figur 2b hervorgeht, wird die Verstärkungsleiste 6 in die Aussparung 5 eingelegt und in die Aufnahmetasche 7 eingeschoben. Danach wird, wie aus Figur 2c hervorgeht, der vierte Standfuß 4 so auf die Unterseite der Ladefläche 2 aufgeschraubt, dass analog zu Figur 1c die Verstärkungsleiste 6 sicher fixiert ist.

In den Figuren 3a bis c ist eine dritte Alternative dargestellt. Hierbei sind alle vier Standfüße 3 direkt angespritzt.

Die Standfüße 3, die die Endpunkte der Aussparung 5 bilden, sind dabei folgendermaßen ausgestaltet. Einer dieser Standfüße 3 weist eine durchgängige, mit dem Verlauf der Aussparung 5 fluchtende Öffnung 8 auf, durch die die Verstärkungsleiste 6 in die Aussparung 5 eingeschoben wird, so lange bis das Ende der Verstärkungsleiste 6 in der Aufnahmetasche 7 im gegenüberliegenden Standfuß hineinreicht. Eine nicht näher dargestellte Fixiereinrichtung in der Öffnung 8 fixiert dann die eingelegte Verstärkungsleiste 6.

Eine weitere Ausführungsform der Erfindung ist in den Figuren 4a bis c dargestellt. Auch hier sind alle vier Standfüße 3 direkt angespritzt.

Die die Endpunkte der Aussparung 5 bildenden Standfüße weisen hier Aussparungen 9 auf, so dass die Verstärkungsleiste 6 von oben in die Aussparung 5 und damit auch in die Ausnehmungen 9 eingelegt werden kann. Dies ist in Figur 4b dargestellt. Wie aus Figur 4c hervorgeht, wird dann die Verstärkungsleiste 6 mittels Laschen 10 in der Aussparung 5 fixiert.

In der Figur 5 ist eine nach einem der Beispiele aus den Figuren 1 bis 4 ausgeführte Palette dargestellt, wobei auf die Oberseite der Ladefläche 2 eine dünne Platte aufgeschweißt ist. Diese Platte kann wesentlich dünner und leichter ausgeführt sein als eine direkt beim Anspritzen aufgebrachte Auflage.

In den Figuren 6a und 6b ist eine weitere Verstärkungsmaßnahme der Kunststoffpalette 1 dargestellt.

Hier sind, wie aus Figur 6a hervorgeht, auf jeweils zwei benachbarten Standfüßen Aufnahmen 11 aufmontiert, in die -wie aus Figur 6b hervorgeht- Kufen 12 eingelegt werden können.

Zur Vergrößerung des Abstandes zwischen der Unterseite der Ladefläche 2 und der Standfläche kann -wie aus den Figuren 7a und 7b hervorgeht- auf jeden Standfuß eine Abstandsplatte 13 aufgeschraubt oder aufgeschweißt sein.

Schließlich ist aus den Figuren 8a und b zu ersehen, dass die Standfüße 3 bzw. 4 eine konische Basis 14 aufweisen, auf die eine quaderförmige Abdeckung 15 aufgesteckt werden kann.

Leere Paletten 1 können, nachdem das quaderförmige Teil entfernt worden ist, so ineinander geschachtelt werden, dass die konischen Standfüße in entsprechend konische Ausnehmungen auf der Oberseite der Ladefläche 2 eintauchen.

## Patentansprüche

1. Spritzgegossene Kunststoffpalette mit einer rechteckigen Ladefläche und mit an der Unterseite der Ladefläche an jeder ihrer Ecken anzuordnenden Standfüßen,
**dadurch gekennzeichnet,**
**dass** in einer diagonal verlaufenden Aussparung (5) in der Unterseite der Ladefläche (2) eine Verstärkungsleiste (6) einlegbar ist, wobei mindestens einer der Standfüße(3) beim Spritzgießen direkt angeformt ist und in jeweils zwei sich diagonal gegenüberliegenden Standfüßen (4), die an den Endpunkten der Aussparung (5) für die Verstärkungsleiste(6) anzuordnen sind, Aufnahmen (7, 8, 9) für die beiden Enden der Verstärkungsleiste(6) vorgesehen sind.

2. Spritzgegossene Kunststoffpalette nach Anspruch 1,
**dadurch gekennzeichnet,**
**dass** zwei angespritzte Standfüße (3) vorgesehen sind und zusätzlich an den Endpunkten der Aussparung (5) für die Verstärkungsleiste(6) jeweils ein Standfuß (4) befestigbar ist, der über Fixiermittel für die Verstärkungsleistenenden verfügt.

3. Spritzgegossene Kunststoffpalette nach Anspruch 1,
**dadurch gekennzeichnet,**
**dass** drei Standfüße (3) direkt angespritzt sind und der vierte Standfuß (4) an einem der Endpunkte der Aussparung (5) für die Verstärkungsleiste (6) befestigbar ist und eine Aufnahmetasche (7) für eines der Verstärkungsleistenenden aufweist, während im diesem Standfuß (4) diagonal gegenüberliegenden bereits angespritzten Standfuß (3) ein Fixiermittel zum Halten des anderen Verstärkungsleistenendes eingeformt ist.

4. Spritzgegossene Kunststoffpalette nach einem der Ansprüche 1 bis 3,
**dadurch gekennzeichnet,**
**dass** einer der befestigbaren Standfüße (4) als Hohlkörper ausgebildet ist und als Aufnahme für einen Transponder dient.

5. Spritzgegossene Kunststoffpalette nach Anspruch 1,
**dadurch gekennzeichnet,**
**dass** alle vier Standfüße (3) direkt angespritzt sind, wobei in einem der Standfüße eine mit der Verstärkungsleistenaussparung (5) fluchtende, durchgängige Öffnung (8) vorgesehen ist, während im diesem Standfuß (3) gegenüberliegenden Standfuß (3) eine Aufnahmetasche (7) für das entsprechende Ende der durch die durchgängige Öffnung (8) in die Verstärkungsleistenaussparung (5) eingeschobene Verstärkungsleiste (6) eingeformt ist und in der durchgängigen Öffnung (8) ein Fixierungselement für die Verstärkungsleiste (6) vorgesehen ist.

6. Spritzgegossene Kunststoffpalette nach Anspruch 1,
**dadurch gekennzeichnet,**
**dass** alle vier Standfüße (3) direkt angespritzt sind, wobei die an den Endpunkten der Verstärkungsleistenaussparung (5) vorgesehenen Standfüße die Endpunkte der Aussparung (5) bildende Ausformungen (9) aufweisen, innerhalb derer die Verstärkungsleiste (5) mittels Fixierelementen (10) festlegbar ist.

7. Spritzgegossene Kunststoffpalette nach einem oder mehreren der Ansprüche 1 bis 6,
**dadurch gekennzeichnet,**
**dass** in jeweils zwei einander benachbarten Standfüßen (3, 4) Aufnahmen (11) für eine die Standfüße (3, 4) miteinander verbindende Kufe vorgesehen sind.

8. Spritzgegossene Kunststoffpalette nach einem der Ansprüche 1 bis 7,
**dadurch gekennzeichnet,**
**dass** auf den Standflächen der Standfüße (3, 4) plattenförmige Abstandhalter (13) angeordnet sind.

9. Spritzgegossene Kunststoffpalette nach einem der Ansprüche 1 bis 8,
**dadurch gekennzeichnet,**
**dass** die Standfüße (3, 4) konisch ausgebildet sind und auf die konischen Standfüße (14) quaderförmige Aufsätze (15) aufbringbar sind.

10. Spritzgegossene Kunststoffpalette nach einem der Ansprüche 1 bis 9,
**dadurch gekennzeichnet,**
**dass** auf die Ladeflächenseite der Palette (1) eine dünne Kunststoffplatte (16) aufgeschweißt ist.

11. Spritzgegossene Kunststoffpalette nach einem der Ansprüche 1 bis 10,
**dadurch gekennzeichnet,**
**dass** die Verstärkungsleiste (6) ein Metallprofil ist.

## Claims

1. An injection molded plastic pallet comprising a rectangular loading area and pedestals to be arranged on the lower side of the loading area at each of the loading area's corners, **characterized in that** in a diagonally extending recess (5) in the lower side of the loading area (2), a reinforcement rail (6) can be inserted, wherein at least one of the pedestals (3) is directly molded during injection molding, and receptacles (7, 8, 9) for the two ends of the reinforcement rail (6) are provided in each case in two pedestals (4) which are to be arranged at the end points of the recess (5) and arranged diagonally opposite each other.

2. The injection molded plastic pallet according to claim 1, **characterized in that** two injection molded pedestals (3) are provided and that at the end points of the recess (5) for the reinforcement rail (6) in addition in each case one pedestal (4) can be attached which has fixing means for the reinforcement rail ends.

3. The injection molded plastic pallet according to claim 1, **characterized in that** three pedestal (3) are directly injection molded and the fourth pedestal (4) can be attached at one of the end points of the recess (5) for the reinforcement rail (6) and has a receiving pocket (7) for one of the reinforcement rail ends, while into the already injection molded pedestal (3) arranged diagonally opposite said pedestal (4), a fixing means for holding the other reinforcement rail end is molded.

4. The injection molded plastic pallet according to any one of the claims 1 to 3, **characterized in that** one of the attachable pedestals (4) is formed as hollow body and serves as receptacle for a transponder.

5. The injection molded plastic pallet according to claim 1, **characterized in that** all four pedestals (3) are directly injection molded, wherein in one of the pedestals, a continuous opening (8) aligned with the reinforcement rail recess (5) is provided, while into the pedestal (3) arranged opposite said pedestal (3), a receiving pocket (7) is molded for the respective end of the reinforcement rail (6) inserted through the continuous opening (8) into the reinforcement rail recess (5) and a fixing means for the reinforcement rail (6) is provided in the continuous opening (8).

6. The injection molded plastic pallet according to claim 1, **characterized in that** all four pedestals (3) are directly injection molded, wherein the pedestals provided at the end points of the reinforcement rail recesses (5) have cut-outs (9) forming the end points of the recess (5), within which cut-outs, the reinforcement rail (5) can be fixed by means of fixing elements (10).

7. The injection molded plastic pallet according to any one of the claims 1 to 6, **characterized in that** in each case in two adjacent pedestals (3,4) receptacles (11) are provided for a bottom runner connecting the pedestals (3, 4) to each other.

8. The injection molded plastic pallet according to any one of the claims 1 to 7, **characterized in that** on the bottom surfaces of the pedestals (3, 4), plate-shaped spacers (13) are arranged.

9. The injection molded plastic pallet according to any one of the claims 1 to 8, **characterized in that** the pedestals (3, 4) are conically formed and cuboidal attachments (15) can be placed onto the conical pedestals (14).

10. The injection molded plastic pallet according to any one of the claims 1 to 9, **characterized in that** a thin plastic plate (16) is welded onto the loading area side of the pallet (1).

11. The injection molded plastic pallet according to any one of the claims 1 to 10, **characterized in that** the reinforcement rail (6) is a metal section.

## Revendications

1. Palette en matière plastique moulée par injection, comportant une surface de chargement rectangulaire et comportant des pieds réalisés sur la face inférieure de la surface de chargement au niveau de chacun des angles,
**caractérisée en ce qu'**une latte de renforcement (6) peut être insérée dans un évidement (5), réalisé en diagonale dans la face inférieure de la surface de chargement (2), sachant qu'au moins un des pieds (3) est moulé directement à ladite palette lors du moulage par injection, et des logements (7, 8, 9) pour les deux extrémités de la latte de renforcement (6) sont prévus dans respectivement deux pieds (4) diagonalement opposés qui sont destinés à être disposés au niveau des points d'extrémité de l'évidement (5) pour la latte de renforcement (6).

2. Palette en matière plastique moulée par injection selon la revendication 1, **caractérisée en ce qu'**il est prévu deux pieds (3) moulés à ladite palette et, de plus, au niveau des points d'extrémité de l'évidement (5) pour la latte de renforcement (6) peut être fixé un pied (4) qui comporte des moyens de fixation pour les extrémités de la latte de renforcement.

3. Palette en matière plastique moulée par injection selon la revendication 1, **caractérisée en ce que** trois pieds (3) sont moulés directement à ladite palette, et le quatrième pied (4) peut être fixé à l'un des points d'extrémité de l'évidement (5) pour la latte de renforcement (6) et comporte une poche de réception (7) pour une des extrémités de la latte de renforcement, tandis que dans le pied (3), diagonalement opposé à ce pied (4) et déjà moulé à ladite palette, est ménagé un moyen de fixation pour la fixation de l'autre extrémité de la latte de renforcement.

4. Palette en matière plastique moulée par injection selon l'une quelconque des revendications 1 à 3, **caractérisée en ce qu'**un des pieds (4) destinés à être fixés est réalisé sous la forme d'un corps creux et fait fonction de logement pour un transpondeur.

5. Palette en matière plastique moulée par injection selon la revendication 1, **caractérisée en ce que** les quatre pieds (3) sont directement moulés à ladite palette, une ouverture (8) débouchante, alignée avec l'évidement (5) pour la latte de renforcement, étant prévue dans un des pieds, tandis que dans le pied (3), diagonalement opposé à ce pied (3), est ménagée une poche de réception (7) pour l'extrémité correspondante de la latte de renforcement (6) insérée dans l'évidement (5) pour la latte de renforcement en passant à travers l'ouverture (8) débouchante, et un élément de fixation pour la latte de renforcement (6) est prévu dans l'ouverture (8) débouchante.

6. Palette en matière plastique moulée par injection selon la revendication 1, **caractérisée en ce que** les quatre pieds (3) sont directement moulés à ladite palette, alors que les pieds, prévus au niveau des points d'extrémité de l'évidement (5) pour la latte de renforcement, comportent des creux (9), qui forment les points d'extrémité de l'évidement (5) et à l'intérieur desquels la latte de renforcement (6) peut être fixée par des éléments de fixation (10).

7. Palette en matière plastique moulée par injection selon une ou plusieurs des revendications 1 à 6, **caractérisée en ce que** dans respectivement deux pieds (3, 4) adjacents l'un à l'autre sont prévus des logements (11) pour un patin reliant les pieds (3, 4) l'un à l'autre.

8. Palette en matière plastique moulée par injection selon l'une quelconque des revendications 1 à 7, **caractérisée en ce que** des écarteurs (13) en forme de plaquettes sont disposés sur les surfaces d'appui des pieds (3, 4).

9. Palette en matière plastique moulée par injection selon l'une quelconque des revendications 1 à 8, **caractérisée en ce que** les pieds (3, 4) sont coniques et des supports (15) parallélépipédiques peuvent être montés sur les pieds (14) coniques.

10. Palette en matière plastique moulée par injection selon l'une quelconque des revendications 1 à 9, **caractérisée en ce qu'**une mince plaque (16) en matière plastique est soudée sur le côté surface de chargement de la palette (1).

11. Palette en matière plastique moulée par injection selon l'une quelconque des revendications 1 à 10, **caractérisée en ce que** la latte de renforcement (6) est un profilé métallique.
